# EUROPÄISCHE PATENTSCHRIFT

(11) **EP 1 299 649 B1**
(45) Veröffentlichungstag und Bekanntmachung des Hinweises auf die Patenterteilung: **13.02.2008**
(21) Anmeldenummer: 01949425.1
(22) Anmeldetag: 21.06.2001
(51) Int. Cl.: F04F 5/20, F04F 5/52

(54) **VAKUUMERZEUGERVORRICHTUNG**
VACUUM GENERATOR
DISPOSITIF POUR CREER LE VIDE

(30) Priorität: 07.07.2000 DE 10033212
(43) Veröffentlichungstag der Anmeldung: 09.04.2003
(73) Patentinhaber: Festo AG & Co., 73734 Esslingen (DE)
(72) Erfinder: SCHNATTERER, Jürgen, 72649 Wolfschlugen (DE); GEBAUER, Günter, 73728 Esslingen (DE)
(74) Vertreter: Abel, Martin
(86) Internationale Anmeldenummer: PCT/EP2001/006997
(87) Internationale Veröffentlichungsnummer: WO 2002/004817

(56) Entgegenhaltungen:
- EP-A- 0 540 488
- DE-U- 29 903 330
- PATENT ABSTRACTS OF JAPAN vol. 018, no. 534 (M-1685), 11. Oktober 1994 (1994-10-11) & JP 06 185499 A (SMC CORP), 5. Juli 1994 (1994-07-05)
- PATENT ABSTRACTS OF JAPAN vol. 010, no. 218 (M-503), 30. Juli 1986 (1986-07-30) & JP 61 055400 A (SHOKETSU KINZOKU KOGYO CO LTD), 19. März 1986 (1986-03-19)

## Beschreibung

Die Erfindung betrifft eine Vakuumerzeugervorrichtung, mit einer Haupt-Saugdüseneinheit, die über einen Haupt-Zuströmkanal mit einem unter einem vorgegebenen Betriebsdruck stehenden Druckmedium versorgt werden kann, das beim Hindurchströmen durch die Haupt-Saugdüseneinheit in einem sich an eine Haupt-Saugöffnung anschließenden, mit einem zu evakuierenden Raum verbundenen oder verbindbaren Haupt-Saugkanal eine Absaugwirkung hervorruft, wobei in den Haupt-Zuströmkanal ein in Abhängigkeit von dem momentan im zu evakuierenden Raum herrschenden Unterdruck betätigbares Absperrventil eingeschaltet ist, das bei Erreichen eines vorbestimmten Soll-Unterdruckes eine Unterbrechung der Druckmediumversorgung der Haupt-Saugdüseneinheit hervorrufen kann, wobei eine der Haupt-Saugdüseneinheit wirkungsmäßig parallelgeschaltete Zusatz-Saugdüseneinheit vorgesehen ist, die im Betrieb der Vorrichtung ständig mit unter einem Betriebsdruck stehendem und über einen Zusatz-Abströmkanal wieder abströmenden Druckmedium versorgt wird und die über eine mit dem Haupt-Saugkanal der Haupt-Saugdüseneinheit in Fluidverbindung stehende Zusatz-Saugöffnung verfügt, wobei in den Haupt-Saugkanal zwischen den beiden Saugöffnungen ein entgegen der von der Haupt-Saugdüseneinheit hervorrufbaren Absaugrichtung sperrendes Rückschlagventil eingeschaltet ist, wie es im Oberbegriff des Anspruchs 1 definiert wird. Eine solche Vorrichtung ist aus des JP-A-61055400 bekannt.

Eine aus dem deutschen Gebrauchsmuster Nr. 299 03 330 hervor gehende Vakuumerzeugervorrichtung wird beispielsweise in der Handhabungstechnik eingesetzt, um Werkstücke oder sonstige Handhabungstechnik eingesetzt, um Werkstücke oder sonstige Gegenstände ohne Beschädigungsgefahr zu transportieren. Dabei stehen ein oder mehrere, jeweils einen zu evakuierenden Raum begrenzende Saugnäpfe mit dem Haupt-Saugkanal in Verbindung und lassen sich auf einem zu transportierenden Gegenstand positionieren, wobei durch Absaugung ein Vakuum erzeugt werden kann, das für ein unterdruckbedingtes Anhaften des zu transportierenden Gegenstandes am jeweiligen Saugnapf sorgt. Um einen unnötigen Verbrauch des üblicherweise von Druckluft gebildeten Druckmediums zu verhindern, ist die Vakuumerzeugervorrichtung mit einer Luftspareinrichtung ausgestattet, die die Druckmediumversorgung unterbrechen soll, wenn im zu evakuierenden Raum der gewünschte Unterdruck erreicht ist. Ist das zu evakuierende Volumen relativ gering, wird sich der gewünschte Effekt auch tatsächlich einstellen. Ist das zu evakuierende Volumen hingegen relativ groß und findet dementsprechend ein nur allmählicher Aufbau des Unterdruckes statt, kann dies in Verbindung mit dem allmählich schließenden Absperrventil und den im Ventil auftretenden Reibungskräften dazu führen, daß die der Haupt-Saugdüseneinheit zugeführte Strömungsrate so stark abnimmt, daß der gewünschte Unterdruckaufbau nicht mehr möglich ist. Das System pendelt sich dann in einem Zustand ein, bei dem der im zu evakuierenden Raum herrschende Unterdruck geringer ist als der gewünschte Soll-Unterdruck. Somit leidet die Absaugleistung, und auf Grund des nie vollständig schließenden Absperrventils ergibt sich auch weiterhin ein ständiger Luftverbrauch in einem gewissen Umfange.

Bei einer aus der JP-A-61055400 bekannten Vakuumerzeugervorrichtung der eingangs genannten Art werden zu Beginn des Absaugbetriebes sämtliche Saugdüseneinheiten mit dem unter einem gewünschten Betriebsdruck stehenden Druckmedium versorgt und bewirken parallel zueinander ein Absaugen der Luft aus dem zu evakuierenden Raum. Die Absaugleistung ergibt sich hierbei aus der Summe der Absaug-Strömungsraten sämtlicher vorhandener Saugdüseneinheiten. Stellt sich nach einer gewissen Zeit der eingangs erwähnte Zustand ein, bei dem durch allmähliches Umschalten des als 3/2-Wegeventil ausgebildeten Absperrventils die Absaugleistung der Haupt-Saugdüseneinheit eingeschränkt wird, erfolgt durch die weiterhin unverändert in Betrieb befindliche Zusatz-Saugdüseneinheit eine Rest-Evakuierung bis zum gewünschten Soll-Unterdruck, der dann in der Lage ist, das Absperrventil vollends zu schließen. Es ist dann ein Stadium erreicht, bei dem seitens der Haupt-Saugdüseneinheit überhaupt kein Druckmediumverbrauch mehr stattfindet und der Gesamtverbrauch der Vakuumerzeugervorrichtung allein vom Druckmediumverbrauch der Zusatz-Saugdüseneinheit abhängt. Deren Abströmkanal ist an die Saugöffnung einer weiteren Saugdüseneinheit angeschlossen, die über das Absperrventil gespeist wird.

Es ist die Aufgabe der vorliegenden Erfindung, eine Vakuumerzeugervorrichtung der eingangs genannten Art zu schaffen, mit der sich der gewünschte Soll-Unterdruck in Verbindung mit wirksameren Druckmedium-Sparmaßnahmen zuverlässig erreichen läßt.

Zur Lösung dieser Aufgabe ist erfindungsgemäß vorgesehen, dass das Absperrventil als 2/2-Wegeventil ausgeführt ist und der Zusatz-Abströmkanal der Zusatz-Saugdüseneinheit direkt mit der Atmosphäre kommuniziert.

Da der Druckmediumverbrauch der Zusatz-Saugdüse bei geschlossenem Absperrventil nur einen Bruchteil des ursprünglichen maximalen Druckmediumverbrauches darstellt, ist die Energiebilanz trotz der ständig aufrechterhaltenen Druckmediumströmung wesentlich günstiger als beim Stand der Technik.

Ein weiterer Vorteil der erfindungsgemäßen Vakuumerzeugervorrichtung liegt darin, daß in aller Regel keine Abwurfimpuls-Schaltung erforderlich ist, um den im zu evakuierenden Raum vorhandenen Unterdruck zum Zwecke des Ablegens eines anhaftenden Gegenstandes aufzuheben. Es genügt in der Regel, die Druckmediumversorgung zur Zusatz-Saugdüseneinheit zu unterbrechen, so daß der zu evakuierende Raum über den mit der Umgebung kommunizierenden Abströmkanal der Zusatz-Saugdüseneinheit entlüftet wird.

Fällt im Betrieb der Vorrichtung auf Grund einer auftretenden Leckage der im zu evakuierenden Raum herrschende Unterdruck in unerwünschter Weise ab, wird durch die daraus resultierende Druckerhöhung ein Öffnen des Absperrventils hervorgerufen, so daß vorübergehend wieder die volle Saugleistung sämtlicher. Saugdüseneinheiten zur Verfügung steht.

Vorteilhafte Weiterbildungen der Erfindung gehen aus den Unteransprüchen hervor.

Zweckmäßigerweise ist die Zusatz-Saugdüseneinheit auf eine im Vergleich zur Haupt-Saugdüseneinheit geringere maximale Druckmedium-Durchflußrate des eingespeisten Druckmediums ausgelegt. Man hat also die Haupt-Saugdüseneinheit auf hohen Durchfluß und die Zusatz-Saugdüseneinheit auf geringeren Durchfluß, zugleich jedoch hohe Vakuumerzeugerleistung ausgelegt. Dadurch läßt sich der Spareffekt noch weiter optimieren.

Im Bereich des zu evakuierenden Raumes auftretende Leckage kann mit der Vakuumerzeugervorrichtung durch die Zusatz-Saugdüseneinheit bis zu deren Saugleistung ausgeglichen werden. Es ist daher von Vorteil, wenn die Zusatz-Saugdüseneinheit derart ausgelegt wird, daß die bei Anliegen des Betriebsdruckes durch sie erzeugbare Absaug-Strömungsrate im Bereich der bei dem zu evakuierenden Raum voraussichtlich auftretenden Leckage liegt.

Als Absperrventil kommt zweckmäßigerweise ein 2/2-Wegeventil zum Einsatz, das über ein stetiges bzw. kontinuierliches Stellverhalten verfügt.

Dem Absperrventil wird das zu seiner Betätigung erforderliche Unterdrucksignal zweckmäßigerweise dadurch aufgeschaltet, daß eine mit dem Ventilglied des Absperrventils in Wirkverbindung stehende Beaufschlagungsfläche vorgesehen ist, der man den im zu evakuierenden Raum herrschenden Unterdruck zuführt. Zur Vorgabe des Betätigungsverhaltens des Absperrventils sind ferner Gegenbeaufschlagungsmittel vorgesehen, die das Ventilglied mit einer der vom aufgeschalteten Unterdruck hervorgerufenen Betätigungskraft entgegenwirkenden Gegenbeaufschlagungskraft beaufschlagen. Durch gewünschte Vorgabe der Gegenbeaufschlagungskraft läßt sich gezielt der im zu evakuierenden Raum angestrebte Soll-Unterdruck vorgeben.

Die Gegenbeaufschlagungsmittel können über eine die Gegenbeaufschlagungskraft hervorrufende und vorzugsweise einstellbare Federeinrichtung verfügen, wobei es sich um eine Gasfeder und/oder um eine mechanische Federeinrichtung handeln kann. Bei einer besonders vorteilhaften Ausführungsform verfügen die Gegenbeaufschlagungsmittel über eine mit dem Ventilglied des Absperrventils in Wirkverbindung stehende Gegenbeaufschlagungsfläche, der ständig der am Haupt-Zuströmkanal anliegende Betriebsdruck aufgeschaltet ist. Auf diese Weise hängt die Gegenbeaufschlagungskraft vom anstehenden Betriebsdruck ab. Es kann nun durch geeignete Vorgabe der Flächenverhältnisse darauf Einfluß genommen werden, daß sich der Soll-Unterdruckwert direkt proportional durch Vorgabe des Betriebsdruckes einstellen läßt.

Es versteht sich, daß zweckmäßigerweise sämtliche Saugdüseneinheiten im Betrieb der Vorrichtung mit dem gleichen Betriebsdruck versorgt werden, so daß ein einziger Druckmediumanschluß ausreicht, um die Druckmediumversorgung zu gewährleisten.

Die Vakuumerzeugervorrichtung läßt sich bereits mit einer einzigen Haupt-Saugdüseneinheit vorteilhaft betreiben. Allerdings können ohne weiteres mehrere parallelgeschaltete Haupt-Saugdüseneinheiten vorhanden sein, die man zudem derart miteinander verschalten kann, daß sich ein besonderes gewünschtes Betriebsverhalten einstellt.

Nachfolgend wird die Erfindung anhand der beiliegenden Zeichnung näher erläutert. In dieser zeigen:
- Fig. 1: das Schaltbild einer bevorzugten Ausführungsform der erfindungsgemäßen Vakuumerzeugervorrichtung,
- Fig. 2: eine nach dem Schaltbild der Fig. 1 realisierte konstruktive Ausgestaltung einer Vakuumerzeugervorrichtung,
- Fig. 3: ein den Spareffekt der Vakuumerzeugervorrichtung verdeutlichendes Diagramm und
- Fig. 4: ein den Druckaufbau der Vakuumerzeugervorrichtung im Vergleich zu konventionellen Bauformen aufzeigendes Diagramm.

Die in Fig. 1 und 2 abgebildete Vakuumerzeugervorrichtung 1 enthält eine Haupt-Saugdüseneinheit 2 und eine Zusatz-Saugdüseneinheit 3, wobei die Bezeichnungen "Haupt" und "Zusatz", auch im Zusammenhang mit den anderen Bestandteilen der Vakuumerzeugervorrichtung, lediglich zur besseren Unterscheidung verwendet werden. Im übrigen wird, sofern sich die Beschreibung sowohl auf die Haupt-Saugdüseneinheit 2 als auch auf die Zusatz-Saugdüseneinheit 3 bezieht, allgemein der Begriff "Saugdüseneinheit" ohne vorangestellten Zusatz verwendet werden.

Die Saugdüseneinheiten 2, 3 haben als solches einen an sich bekannten Aufbau und besitzen eine Ejektoreinrichtung 4 mit einem Strahldüsenkanal 5 und einem in axialer Verlängerung desselben angeordneten Fangdüsenkanal 6. Zwischen den beiden vorerwähnten Kanälen befindet sich ein zur Seite hin offener Zwischenraum, der eine Saugöffnung bildet, welche zur besseren Unterscheidung bei den beiden Saugdüseneinheiten 2, 3 als Haupt-Saugöffnung 7 und als Zusatz-Saugöffnung 8 bezeichnet seien.

Jede Saugdüseneinheit 2, 3 hat eine Haupt- bzw. Zusatz-Zuströmöffnung 12, 13, die den Eingang eines jeweiligen Strahldüsenkanals 5 definiert. An den Fangdüsenkanal 6 schließt sich ein mit der Atmosphäre R kommunizierender Haupt- bzw. Zusatz-Abströmkanal 14, 15 an.

Der Haupt-Zuströmöffnung 12 vorgeordnet ist ein Haupt-Zuströmkanal 16, der zu einer Einspeiseöffnung 18 führt, über die ein unter einem gewünschten Betriebsdruck p_{B} stehendes Druckmedium, vorzugsweise Druckluft, eingespeist werden kann. Über einen bevorzugt zur gleichen Einspeiseöffnung 18 führenden Zusatz-Zuströmkanal 17 kann auch die Zusatz-Zuströmöffnung 13 der Zusatz-Saugdüseneinheit 3 mit dem entsprechenden Druckmedium versorgt werden. Dabei können die beiden Zuströmkanäle 16, 17, wie dies aus Fig. 2 hervorgeht, über wenigstens einen Teil ihrer Länge als Baueinheit ausgeführt sein, um den baulichen Aufwand zur Realisierung geeigneter Fluidkanäle zu minimieren.

Wenn die Zuströmkanäle 16, 17 zu getrennten Einspeiseöffnungen führen würden, könnten besonders einfach unterschiedliche Betriebsdrücke für die beiden Saugdüseneinheiten 2, 3 vorgegeben werden. Es empfiehlt sich jedoch in der Regel, auf den gleichen Betriebsdruck für sämtliche Saugdüseneinheiten 2, 3 zurückzugreifen, wie dies beim Ausführungsbeispiel der Fall ist.

An die Haupt-Saugöffnung 7 ist ein Haupt-Saugkanal 22 angeschlossen, der zu einem zu evakuierenden Raum 24 führt. Dieser kann beispielsweise vom Innenraum des Saugnapfes oder Saugtellers einer Vakuumhandhabungsvorrichtung gebildet sein, mit deren Hilfe Gegenstände angesaugt, transportiert und abgelegt werden können.

Gemäß Fig. 2 kann die Vakuumerzeugervorrichtung 1 ein Gehäuse 25 aufweisen, das mit Ausnahme des zu evakuierenden Raumes 24 sämtliche Vorrichtungs-Komponenten beinhaltet, wobei der Haupt-Saugkanal 22 zu einer an der Außenfläche des Gehäuses 25 befindlichen Anschlußöffnung 26 führt, an die über weiterführende Kanäle oder Fluidleitungen ein den zu evakuierenden Raum 24 definierendes Bauteil anschließbar ist.

Die Zusatz-Saugöffnung 8 der Zusatz-Saugdüseneinheit 3 steht ebenfalls mit dem Haupt-Saugkanal 22 in Verbindung. Bei der konstruktiven Ausführungsform gemäß Fig. 2 geschieht dies dadurch, daß die Zusatz-Saugöffnung 8 unmittelbar in den Verlauf des Haupt-Saugkanals 22 gelegt ist. Ohne weiteres wäre jedoch auch eine Verbindung über einen entsprechenden Zusatz-Saugkanal 23 denkbar, wie dies aus dem Schaltbild der Fig. 1 hervorgeht. Jedenfalls stehen auf diese Weise beide Saugöffnungen 7, 8 gleichzeitig mit dem zu evakuierenden Raum 24 in Verbindung, wobei die dabei verwendeten Kanäle zumindest partiell als Baueinheit ausgeführt sein können.

In den Haupt-Zuströmkanal 16 ist ein vorzugsweise als 2/2-Wegeventil ausgebildetes Absperrventil 27 eingeschaltet, das in Abhängigkeit von dem momentan im Haupt-Saugkanal 22 und somit im zu evakuierenden Raum 24 herrschenden Unterdruck p_{U} betätigbar ist. Normalerweise nimmt es die aus Fig. 1 ersichtliche Offenstellung ein, bei der es eine uneingeschränkte Druckmediumversorgung der Haupt-Saugdüseneinheit 2 gestattet. Ist es in seine Schließstellung umgeschaltet, wird der Durchgang durch den Haupt-Zuströmkanal 16 abgesperrt und die Druckmediumversorgung der Haupt-Saugdüseneinheit 2 unterbrochen. Die Steuerung der momentanen Stellung des Absperrventils 27 erfolgt ohne elektrische Maßnahmen direkt durch den im zu evakuierenden Raum 24 momentan herrschenden Unterdruck p_{U}, der beim Ausführungsbeispiel an einer Abgreifstelle 28 vom Haupt-Saugkanal 22 abgegriffen und als fluidisches Drucksignal einer Beaufschlagungsfläche 32 des Absperrventils 27 zugeleitet wird. Hierzu kann bei entsprechender Ausgestaltung ein zwischen der Abgreifstelle 28 und der Beaufschlagungsfläche 32 verlaufender Zuführkanal 33 vorgesehen sein, wie dies in Fig. 1 angedeutet ist. Bei der konstruktiven Ausführungsform der Fig. 2 ist der Zuführkanal 33 entfallen, da sich die Abgreifstelle 28 hier unmittelbar im Haupt-Saugkanal 22 befindet, indem die Beaufschlagungsfläche 32 als beweglicher Wandabschnitt des Haupt-Saugkanals 22 realisiert ist.

Die eine Offenstellung darstellende Grundstellung des Absperrventils 27 wird durch Gegenbeaufschlagungsmittel 34 definiert. Während der im Haupt-Zuströmkanal 16 herrschende Unterdruck p_{U} eine in der Schließrichtung des Absperrventils 27 orientierte Beaufschlagungskraft F_{B} auf die Beaufschlagungsfläche 32 ausübt, bewirken die Gegenbeaufschlagungsmittel 34 eine entgegengesetzt zur Beaufschlagungskraft F_{B} in Richtung der Offenstellung orientierte Gegenbeaufschlagungskraft F_{G}.

Beim Ausführungsbeispiel wird die Gegenbeaufschlagungskraft F_{G} durch den auf eine Gegenbeaufschlagungsfläche 32 des Absperrventils 27 wirkenden Betriebsdruck p_{B} verursacht. Dabei stehen sowohl die Beaufschlagungsfläche 32 als auch die Gegenbeaufschlagungsfläche 35 zweckmäßigerweise in Wirkverbindung mit einem Ventilglied 36 des Absperrventils 27 und sind zweckmäßigerweise unmittelbar an dem Ventilglied 36 vorgesehen.

Da die Gegenbeaufschlagungsfläche 35 ständig dem Betriebsdruck p_{B} ausgesetzt ist, ergibt sich eine das Ventilglied 36 ständig in Richtung der Offenstellung drückende Gegenbeaufschlagungskraft F_{G}. Die das Ventilglied 36 tatsächlich umschaltende Stellkraft ergibt sich als resultierende Kraft zwischen der Gegenbeaufschlagungskraft F_{G} und der aus dem momentan herrschenden Unterdruck p_{U} abgeleiteten Beaufschlagungskraft F_{B}. Dabei läßt sich das Schaltverhalten des Absperrventils 27 durch entsprechende Vorgabe des Flächenverhältnisses zwischen der Beaufschlagungsfläche 32 und der Gegenbeaufschlagungsfläche 35 beeinflussen. Dadurch läßt sich wiederum Einfluß nehmen auf denjenigen Unterdruckwert - als Soll-Unterdruck p_{US} bezeichnet -, bei dem das Absperrventil 27 bzw. dessen Ventilglied 36 die die Druckversorgung der Haupt-Saugdüseneinheit 2 unterbrechende Schließ- bzw. Absperrstellung einnimmt.

Indem beim Ausführungsbeispiel die Gegenbeaufschlagungskraft F_{G} von der Höhe des Betriebsdruckes p_{B} abhängt, besteht die vorteilhafte Möglichkeit, den gewünschten Soll-Unterdruck durch veränderliche Vorgabe des Betriebsdruckes p_{B} variabel einzustellen. Dabei kann über die Flächenverhältnisse vorgegeben werden, daß die Höhe des Unterdruckes bzw. Vakuums proportional zum eingangsseitigen Betriebsdruck erreicht wird.

Alternativ könnten die Gegenbeaufschlagungsmittel zur Erzeugung der Gegenbeaufschlagungskraft auch über eine in Fig. 1 strichpunktiert angedeutete Federeinrichtung 37 verfügen, beispielsweise eine Gasfedereinrichtung oder eine mechanische Federeinrichtung, wobei sich die Federkraft zweckmäßigerweise einstellen läßt, um die Gegenbeaufschlagungskraft und somit den gewünschten Soll-Unterdruck nach Bedarf vorgeben zu können.

Eine bevorzugte Funktionsweise der Vakuumerzeugervorrichtung wird nachfolgend erläutert.

Zunächst wird durch geeignete Positionierung an einem handzuhabenden Gegenstand dafür Sorge getragen, daß der zu evakuierende Raum 24 umfangsseitig geschlossen ist und ein bestimmtes Luftvolumen enthält.

Anschließend wird über die Einspeiseöffnung 18 unter dem Betriebsdruck p_{B} stehendes Druckmedium, vorzugsweise Druckluft, eingespeist, die zunächst ungehindert zu den Zuströmöffnungen 12, 13 beider Saugdüseneinheiten 2, 3 gelangt und durch letztere hindurchströmt, wobei es über die Abströmkanäle 14, 15 zur Umgebung R ausgeblasen wird.

Beim Hindurchströmen durch die Saugdüseneinheiten 2, 3 wird im Bereich der Saugöffnungen 7, 8 eine Absaugwirkung hervorgerufen, die ein Absaugen der Luft aus den sich an die Saugöffnungen 7, 8 anschließenden Kanälen sowie dem zu evakuierenden Raum 24 bewirkt. Die Absaugrichtungen 38 sind in Fig. 1 durch Pfeile angedeutet.

Ist das zu evakuierende Volumen relativ gering, baut sich der Soll-Unterdruck p_{US} praktisch schlagartig auf und führt umgehend zu einem Schließen des Absperrventils 27. Dadurch ist die Haupt-Saugdüseneinheit 2 funktionslos, und es ist nurmehr die Zusatz-Saugdüseneinheit 3 in Betrieb. Da deren maximale Druckmedium-Durchflußrate jedoch konstruktionsbedingt begrenzt ist, ergibt sich insgesamt eine Reduzierung des Druckmediumverbrauches, was einen wirtschaftlichen Betrieb der Vakuumerzeugervorrichtung 1 gestattet.

Ist das zu evakuierende Volumen relativ groß, baut sich auch der Unterdruck p_{U} erst allmählich im zu evakuierenden Raum 24 auf. Dementsprechend ergibt sich eine stetige Zunahme der Beaufschlagungskraft F_{B}, die das über ein stetiges bzw. kontinuierliches Stellverhalten verfügende Absperrventil 27 bzw. dessen Ventilglied 36 ganz allmählich in Richtung der Schließstellung verlagert. Dies führt zu einer allmählichen Reduzierung der vom Absperrventil 27 zugelassenen Durchflußrate, so daß sich noch vor dem absoluten Absperren ein reduzierter Durchsatz einstellt, der die Absaugwirkung der Haupt-Saugdüseneinheit 2 stark herabsetzt. Ohne die Zusatz-Saugdüseneinheit 3 wäre diese Absaugwirkung nicht in der Lage, den gewünschten Soll-Unterdruck p_{US} herbeizuführen. Damit verbunden wäre gleichzeitig ein Luftverbrauch auf weiterhin relativ hohem Niveau.

Indem nun aber die Zusatz-Saugdüseneinheit 3 unbeeinflußt von der Stellung des Absperrventils 27 ständig, ununterbrochen in Betrieb ist, sorgt sie letztendlich für das Erreichen des gewünschten Soll-Unterdruckes, der dann auch das vollständige Schließen des Absperrventils 27 hervorruft. Als Folge ist die Haupt-Saugdüseneinheit 2 vollständig stillgelegt, und der Luftverbrauch richtet sich wiederum nach den geometrischen Parametern der der Haupt-Saugdüseneinheit 2 wirkungsmäßig parallelgeschalteten Zusatz-Saugdüseneinheit 3.

Damit der zu evakuierende Raum 24 bei nicht mit Druckmedium versorgter Haupt-Saugdüseneinheit 2 über deren Haupt-Abströmkanal 14 nicht entlüftet wird, ist in den Haupt-Saugkanal 22 in den zwischen den beiden Saugöffnungen 7, 8 liegenden Bereich noch ein Rückschlagventil 39 eingeschaltet. Es kann gemäß Abbildung der Fig. 2 als Klappen-Rückschlagventil ausgeführt sein. Es ist so ausgelegt, daß es eine Fluidströmung entgegen der von der Haupt-Saugdüseneinheit 2 hervorgerufenen Absaugrichtung 38 verhindert, bei in Betrieb befindlicher Haupt-Saugdüseneinheit 2 die Absaugströmung jedoch in der gewünschten Weise zuläßt.

Die besondere Wirksamkeit der sich aus der Vakuumerzeugervorrichtung 1 ergebenden Druckmedium-Sparmaßnahmen in Verbindung mit einer hohen Saugleistung werden aus den Diagrammen der Fig. 3 und 4 deutlich.

Die Fig. 3 zeigt die Durchströmrate V des über die Einspeiseöffnung 18 eingespeisten und durch die Saugdüseneinheiten 2, 3 insgesamt hindurchströmenden Druckmediums in zeitabhängiger Form, mit anderen Worten den Fluidverbrauch V über der Zeit t. Mit durchgezogener Linie bei 42 ist die Strömungsrate der erfindungsgemäßen Vakuumerzeugervorrichtung 1 aufgetragen. Demnach ergibt sich zum Einschaltzeitpunkt t₀ der Vorrichtung ein durch die Summe der Durchflußraten der beiden Saugdüseneinheiten 2, 3 bestimmter maximaler Volumenstrom, der dann entsprechend der Verringerung des durch das Absperrventil 27 vorgegebenen Strömungsquerschnittes allmählich absinkt, bis schließlich der Kurvenabschnitt 42a mit minimalem Volumenstrom erreicht wird, der durch den alleinigen Betrieb der Zusatz-Saugdüseneinheit 3 bestimmt ist.

Im Vergleich dazu verdeutlicht die gestrichelte Linie 43 den wesentlich höheren konstanten Luftverbrauch einer konventionellen Vakuumerzeugervorrichtung 1, die keinerlei Luftsparfunktion besitzt und lediglich über eine mit der Haupt-Saugdüseneinheit 2 vergleichbare Saugdüseneinheit verfügt.

Die strichpunktierte Kurve 44 schließlich verdeutlicht den Luftverbrauch einer Vakuumerzeugervorrichtung gemäß Stand der Technik, die lediglich über eine Haupt-Saugdüseneinheit 2 mit vorgeschaltetem Absperrventil 27 verfügt, nicht jedoch die erfindungsgemäße Zusatz-Saugdüseneinheit 3 aufweist. Der Kurvenverlauf ist zwar ähnlich demjenigen bei der Erfindung, der durch den Kurvenabschnitt 44a angedeutete minimale Luftverbrauch ist jedoch erheblich höher als bei der erfindungsgemäßen Bauform, trotz der dort ständig in Betrieb befindlichen Zusatz-Saugdüseneinheit 3.

Die Fig. 4 zeigt den Aufbau des Unterdruckes p_{U} in Abhängigkeit von der Betriebsdauer, wobei der erfindungsgemäße Vakuumaufbau mit der durchgezogenen Linie 45 verdeutlicht ist. Ersichtlich ergeben sich nur geringfügige Unterschiede zu dem durch die gestrichelte Linie 46 angedeuteten Vakuumaufbau einer ohne jegliche Luftsparfunktion aufweisenden Vorrichtung. Die gestrichelte Linie 47 verdeutlicht den Unterdruckaufbau einer mit der Erfindung vergleichbaren, jedoch keine Zusatz-Saugdüseneinheit besitzenden Vorrichtung, wobei zwar der anfängliche Vakuumaufbau ähnlich verläuft, der Maximalwert jedoch erheblich unterhalb demjenigen der erfindungsgemäßen Bauform bleibt.

Bei der erfindungsgemäßen Vakuumerzeugervorrichtung 1 besteht die weitere Möglichkeit, die Saugdüseneinheiten 2, 3 hinsichtlich der maximal möglichen Durchströmrate und der Absaugleistung unterschiedlich auszulegen und somit an den jeweiligen Anwendungsfall spezifisch anzupassen. Man kann insbesondere die Zusatz-Saugdüseneinheit 3 so auslegen, daß die bei Anliegen des Betriebsdruckes durch sie erzeugbare Absaug-Strömungsrate etwa vergleichbar der Leckageströmung ist, die im Bereich des zu evakuierenden Raumes 24 auftritt, weil beispielsweise der betreffende Saugnapf nicht absolut hermetisch dicht am handzuhabenden Gegenstand anliegt.

Es ist ferner von Vorteil, wenn die Zusatz-Saugdüseneinheit 3 auf eine im Vergleich zur Haupt-Saugdüseneinheit 2 geringere maximale Druckmedium-Durchflußrate hinsichtlich des eingespeisten Druckmediums ausgelegt ist. Hier besteht die Möglichkeit, die Haupt-Saugdüseneinheit 2 auf hohen Durchfluß auszulegen, der dafür sorgt, daß auch ein relativ hohes Volumen relativ rasch entleert wird. Die Zusatz-Saugdüseneinheit 3 hingegen kann auf hohes Vakuum ausgelegt werden.

Insgesamt kann mit der erfindungsgemäßen Vakuumerzeugervorrichtung eine Lufteinsparung im Bereich von 90 % im Vergleich zu einer Vorrichtung ohne Luftspareinrichtung erzielt werden.

Es wäre ohne weiteres möglich, mehr als eine Haupt-Saugdüseneinheit vorzusehen, wie dies in Fig. 1 strichpunktiert bei 48 angedeutet ist. Diese mehreren Haupt-Saugdüseneinheiten 2 können dann parallelgeschaltet werden, wobei ihre Saugkanäle zu einem gemeinsamen Haupt-Saugkanal zusammengeführt werden. Zweckmäßigerweise wird dabei die Druckmediumversorgung sämtlicher Haupt-Saugdüseneinheiten 2 durch ein einziges Absperrventil 27 gesteuert.

Durch eine strichpunktierte Linie 52 ist in Fig. 1 noch verdeutlicht, daß die vorhandenen Abströmkanäle 14, 15 ohne weiteres auch zusammengeführt werden können, so daß die Entlüftung über eine gemeinsame Abströmöffnung erfolgt.

Die Fig. 2 zeigt eine besonders vorteilhafte und kompakte Ausführungsform der Vakuumerzeugervorrichtung 1, bei der das Absperrventil 27 in das auch die Saugdüseneinheiten 2, 3 enthaltende Gehäuse 25 integriert ist. Wie schon angedeutet, ist hier die Beaufschlagungsfläche 32 von einem beweglichen Wandabschnitt des Haupt-Strömungskanals 22 gebildet, wobei sie sich an der Stirnfläche eines Kolbenabschnittes des Ventilgliedes 36 befindet, das in einer entsprechenden Aufnahme 53 des Gehäuses 25 verstellbar geführt ist. Je nach Stellung ragt das Ventilglied 36 mehr oder weniger weit in den Haupt-Saugkanal 22 hinein und steuert dabei den zur Verfügung gestellten Durchströmquerschnitt 53 für das Druckmedium. Die Gegenbeaufschlagungsfläche 35 besitzt die gleiche Ausrichtung wie die Beaufschlagungsfläche 32 und ist von einer weiteren Beaufschlagungsfläche 54 des Ventilgliedes 36 abgewandt, die über eine Bohrung 55 dem Atmosphärendruck p_{A} ausgesetzt ist.

Zusammenfassend kann zu der beschriebenen Vakuumerzeugervorrichtung 1 ausgeführt werden, daß sich das maximal mögliche Vakuum trotz einer vorhandenen Spareinrichtung erreichen läßt. Die Kennlinien für den Betriebsdruck und das Vakuum sind mit und ohne Spareinrichtung identisch. Die vorhandene druckabhängige Regelung des auch als Luftsparventil bezeichenbaren Absperrventils ist bei kleiner Leckage in den Saugkanälen bzw. im zu evakuierenden Raum quasi statisch. Daraus resultiert ein geringer Verschleiß.

## Patentansprüche

1. Vakuumerzeugervorrichtung, mit einer Haupt-Saugdüseneinheit (2), die über einen Haupt-Zuströmkanal (16) mit einem unter einem vorgegebenen Betriebsdruck stehenden Druckmedium versorgt werden kann, das beim Hindurchströmen durch die Haupt-Saugdüseneinheit (2) in einem sich an eine Haupt-Saugöffnung (7) anschließenden, mit einem zu evakuierenden Raum (24) verbundenen oder verbindbaren Haupt-Saugkanal (22) eine Absaugwirkung hervorruft, wobei in den Haupt-Zuströmkanal (16) ein in Abhängigkeit von dem momentan im zu evakuierenden Raum (24) herrschenden Unterdruck betätigbares Absperrventil (27) eingeschaltet ist, das bei Erreichen eines vorbestimmten Soll-Unterdruckes eine Unterbrechung der Druckmediumversorgung der Haupt-Saugdüseneinheit (2) hervorrufen kann, wobei eine der Haupt-Saugdüseneinheit (2) wirkungsmäßig parallelgeschaltete Zusatz-Saugdüseneinheit (3) vorgesehen ist, die im Betrieb der Vorrichtung ständig mit unter einem Betriebsdruck stehendem und über einen Zusatz-Abströmkanal (15) wieder abströmenden Druckmedium versorgt wird und die über eine mit dem Haupt-Saugkanal (22) der Haupt-Saugdüseneinheit (2) in Fluidverbindung stehende Zusatz-Saugöffnung (8) verfügt, wobei in den Haupt-Saugkanal (22) zwischen den beiden Saugöffnungen (7, 8) ein entgegen der von der Haupt-Saugdüseneinheit (2) hervorrufbaren Absaugrichtung (38) sperrendes Rückschlagventil (39) eingeschaltet ist, **dadurch gekennzeichnet, daß** das Absperrventil (27) als 2/2-Wegeventil ausgeführt ist und der Zusatz-Abströmkanal (15) der Zusatz-Saugdüseneinheit (3) direkt mit der Atmosphäre (R) kommuniziert.

2. Vakuumerzeugervorrichtung nach Anspruch 1, **dadurch gekennzeichnet, daß** die Zusatz-Saugdüseneinheit (3) auf eine im Vergleich zur Haupt-Saugdüseneinheit (2) geringere maximale Druckmedium-Durchflußrate des eingespeisten Druckmediums ausgelegt ist.

3. Vakuumerzeugervorrichtung nach Anspruch 1 oder 2, **dadurch gekennzeichnet, daß** die Zusatz-Saugdüseneinheit (3) derart ausgelegt ist, daß die bei Anliegen des Betriebsdrukkes durch sie erzeugbare Absaug-Strömungsrate im Bereich der bei dem zu evakuierenden Raum (24) auftretenden Leckage liegt.

4. Vakuumerzeugervorrichtung nach einem der Ansprüche 1 bis 3, **dadurch gekennzeichnet, daß** zur Betätigung des Absperrventils (27) der im zu evakuierenden Raum (24) herrschende Unterdruck ständig einer mit dem Ventilglied (36) des Absperrventils (27) in Wirkverbindung stehenden Beaufschlagungsfläche (32) aufgeschaltet ist, wobei Gegenbeaufschlagungsmittel (34) vorgesehen sind, die bezüglich des Ventilgliedes (36) eine der vom aufgeschalteten Unterdruck hervorgerufenen Beaufschlagungskraft (F_{B}) entgegengerichtete Gegenbeaufschlagungskraft (F_{G}) hervorrufen.

5. Vakuumerzeugervorrichtung nach Anspruch 4, **dadurch gekennzeichnet, daß** die Gegenbeaufschlagungsmittel eine die Gegenbeaufschlagungskraft (F_{G}) hervorrufende und vorzugsweise einstellbare Federeinrichtung (37) enthalten.

6. Vakuumerzeugervorrichtung nach Anspruch 4, **dadurch gekennzeichnet, daß** die Gegenbeaufschlagungsmittel (34) eine mit dem Ventilglied (36) des Absperrventils (27) in Wirkverbindung stehende Gegenbeaufschlagungsfläche (35) enthalten, der ständig der am Haupt-Zuströmkanal (16) anliegende Betriebsdruck aufgeschaltet ist.

7. Vakuumerzeugervorrichtung nach Anspruch 6, **dadurch gekennzeichnet, daß** das Flächenverhältnis zwischen der Beaufschlagungsfläche (32) und der Gegenbeaufschlagungsfläche (35) so gewählt ist, daß das im zu evakuierenden Raum (24) erzeugbare Vakuum proportional zu dem an den Haupt-Zuströmkanal (16) angelegten Betriebsdruck ist.

8. Vakuumerzeugervorrichtung nach einem der Ansprüche 4 bis 7, **dadurch gekennzeichnet, daß** die Beaufschlagungsfläche (32) von einem beweglichen Wandabschnitt des Haupt-Zuströmkanals (16) gebildet und vorzugsweise an einer Stirnfläche des Ventilgliedes (36) vorgesehen ist.

9. Vakuumerzeugervorrichtung nach einem der Ansprüche 1 bis 8, **dadurch gekennzeichnet, daß** alle Saugdüseneinheiten (2, 3) im Betrieb der Vorrichtung mit unter dem gleichen Betriebsdruck stehendem Druckmedium gespeist werden.

10. Vakuumerzeugervorrichtung nach einem der Ansprüche 1 bis 9, **dadurch gekennzeichnet, daß** mehrere parallelgeschaltete Haupt-Saugdüseneinheiten (2, 48) vorhanden sind.

11. Vakuumerzeugervorrichtung nach einem der Ansprüche 1 bis 10, **gekennzeichnet durch** ein Absperrventil (27) mit stetigem Stellverhalten.

## Claims

1. Vacuum generator device with a main suction nozzle unit (2) capable of being supplied with a pressure fluid under a preset operating pressure via a main inlet passage (16), said pressure fluid, when passing through the main suction nozzle unit (2), causing an extraction effect in a main suction passage (22) adjoining a main suction port (7) and connected or connectable to a space (24) to be evacuated, wherein the main inlet passage (16) is fitted with a shutoff valve (27) actuated in dependence on the current vacuum prevailing in the space (24) to be evacuated and capable of causing an interruption in the pressure fluid supply to the main suction nozzle unit (2) when a predetermined set vacuum is reached, wherein an auxiliary suction nozzle unit (3) is provided to act in parallel with the main suction nozzle unit (2), which, during the operation of the device, is continuously supplied with a pressure fluid under an operating pressure and discharged via an auxiliary outlet passage (15) and which is provided with an auxiliary suction port (8) in fluidic connection with the main suction passage (22) of the main suction nozzle unit (2), wherein a check valve (39) blocking against the direction of evacuation (38) which can be caused by the main suction nozzle unit (2) is installed between the two suction ports (7, 8), **characterised in that** the shutoff valve (27) is designed as a 2/2-way valve and **in that** the auxiliary outlet passage (15) of the auxiliary suction nozzle unit (3) directly communicates with the atmosphere (R).

2. Vacuum generator device according to claim 1, **characterised in that** the auxiliary suction nozzle unit (3) is designed for a lower maximum pressure fluid flow rate of the supplied pressure fluid than the main suction nozzle unit (2).

3. Vacuum generator device according to claim 1 or 2, **characterised in that** the auxiliary suction nozzle unit (3) is designed such the evacuation flow rate it can produce when the operating pressure is applied is in the range of the leakage occurring in the space (24) to be evacuated.

4. Vacuum generator device according to any of claims 1 to 3, **characterised in that** the vacuum prevailing in the space (24) to be evacuated is, for the actuation of the shutoff valve (27), continuously applied to a pressurisation surface (32) in operative connection with the valve member (36) of the shutoff valve (27), wherein counter-pressurisation means (34) are provided, which produce a counter-pressurisation force (F_{G}) directed against the pressurisation force (F_{B}) produced by the applied vacuum in relation to the valve member (36).

5. Vacuum generator device according to claim 4, **characterised in that** the counter-pressurisation means include a spring device (37), which produces the counter-pressurisation force (F_{G}) and is preferably adjustable.

6. Vacuum generator device according to claim 4, **characterised in that** the counter-pressurisation means (34) include a counter-pressurisation surface (35) in operative connection with the valve member (36) of the shutoff valve (27); to which the operating pressure prevailing at the main inlet passage (16) is continuously applied.

7. Vacuum generator device according to claim 6, **characterised in that** the area ratio between the pressurisation surface (32) and the counter-pressurisation surface (35) is chosen such that the vacuum which can be generated in the space (24) to be evacuated is proportional to the operating pressure applied to the main inlet passage (16).

8. Vacuum generator device according to any of claims 4 to 7, **characterised in that** the pressurisation surface (32) is represented by a movable wall section of the main inlet passage (16) and preferably located at an end face of the valve member (36).

9. Vacuum generator device according to any of claims 1 to 8, **characterised in that** all of the suction nozzle units (2, 3) are supplied with pressure fluid under the same operating pressure in the operation of the device.

10. Vacuum generator device according to any of claims 1 to 9, **characterised in that** a plurality of main suction nozzle units (2, 48) connected in parallel is provided.

11. Vacuum generator device according to any of claims 1 to 10, **characterised by** a shutoff valve (27) with a uniform actuating behaviour.

## Revendications

1. Dispositif générateur de vide, comprenant une unité principale à buses d'aspiration (2) qui peut être alimentée au moyen d'un canal principal d'arrivée (16) avec un agent de pression se trouvant sous une pression de service prédéfinie, lequel entraîne un effet d'aspiration lors de l'écoulement à travers l'unité principale à buses d'aspiration (2) dans un canal principal d'aspiration (22) se raccordant à une ouverture principale d'aspiration (7), et relié ou pouvant être relié à un espace (24) à mettre sous vide, une vanne d'arrêt (27) pouvant être actionnée en fonction de la dépression régnant momentanément dans l'espace (24) à mettre sous vide étant insérée dans le canal principal d'arrivée (16), laquelle vanne peut provoquer une interruption de l'alimentation en agent de pression de l'unité principale à buses d'aspiration (2) lorsqu'une dépression de consigne prédéfinie est atteinte, une unité supplémentaire à buses d'aspiration (3) montée en parallèle au niveau de l'effet à l'unité principale à buses d'aspiration (2) étant prévue, laquelle unité est alimentée pendant le fonctionnement du dispositif constamment avec un agent de pression se trouvant à une pression de service et s'écoulant à nouveau au moyen d'un canal supplémentaire de sortie (15) et qui dispose d'une ouverture supplémentaire d'aspiration (8) se trouvant en liaison fluidique avec le canal principal d'aspiration (22) de l'unité principale à buses d'aspiration (2), un clapet antiretour (39) bloquant dans le sens contraire au sens d'aspiration (38) pouvant être provoqué par l'unité principale à buses d'aspiration (2) étant inséré dans le canal principal d'aspiration (22) entre les deux ouvertures d'aspiration (7, 8), **caractérisé en ce que** la vanne d'arrêt (27) est réalisée sous forme de vanne à 2/2 voies et le canal d'évacuation supplémentaire (15) de l'unité supplémentaire à buses d'aspiration (39) communique directement avec l'atmosphère (R).

2. Dispositif générateur de vide selon la revendication 1, **caractérisé en ce que** l'unité supplémentaire à buses d'aspiration (3) est conçue pour un débit d'agent de pression maximum, plus faible par rapport à celui de l'unité principale à buses d'aspiration (2), de l'agent de pression injecté.

3. Dispositif générateur de vide selon la revendication 1 ou 2, **caractérisé en ce que** l'unité supplémentaire à buses d'aspiration (3) est conçue de telle sorte que le débit d'écoulement d'évacuation pouvant être généré par cette unité en cas d'application de la pression de service se situe au niveau des fuites apparaissant sur l'espace (24) à mettre sous vide.

4. Dispositif générateur de vide selon l'une des revendications 1 à 3, **caractérisé en ce que**, pour l'actionnement de la vanne d'arrêt (27), la dépression régnant dans l'espace (24) à mettre sous vide est appliquée constamment sur une surface d'actionnement (32) en liaison active avec l'élément obturateur (36) de la vanne d'arrêt (27), des contre-moyens d'actionnement (34) étant prévus, lesquels provoquent par rapport à l'élément obturateur (36) une contre-force d'actionnement (F_{G}) dirigée en sens contraire à la force d'actionnement (F_{B}) causée par la dépression appliquée.

5. Dispositif générateur de vide selon la revendication 4, **caractérisé en ce que** les contre-moyens d'actionnement contiennent un dispositif à ressort (37) causant la contre-force d'actionnement (F_{G}) et de préférence réglable.

6. Dispositif générateur de vide selon la revendication 4, **caractérisé en ce que** les moyens de contre-actionnement (34) contiennent une contre-surface d'actionnement (35) en liaison active avec l'élément obturateur (36) de la vanne d'arrêt (27), surface sur laquelle est appliquée constamment la pression de service s'appliquant sur le canal principal d'arrivée (16).

7. Dispositif générateur de vide selon la revendication 6, **caractérisé en ce que** le rapport de surfaces entre la surface d'actionnement (32) et la contre-surface d'actionnement (35) est choisi de telle sorte que le vide pouvant être généré dans l'espace (24) à mettre sous vide est proportionnel à la pression de service appliquée sur le canal principal d'arrivée (16).

8. Dispositif générateur de vide selon l'une des revendications 4 à 7, **caractérisé en ce que** la surface d'actionnement (32) est formée par une partie de paroi mobile du canal principal d'arrivée (16) et est prévue de préférence sur une surface frontale de l'élément obturateur (36).

9. Dispositif générateur de vide selon l'une des revendications 1 à 8, **caractérisé en ce que** toutes les unités à buses d'aspiration (2, 3) sont alimentées pendant le fonctionnement du dispositif avec un agent de pression exposé à la même pression de service.

10. Dispositif générateur de vide selon l'une des revendications 1 à 9, **caractérisé en ce que** plusieurs unités principales à buses d'aspiration (2, 48) montées en parallèle sont présentes.

11. Dispositif générateur de vide selon l'une des revendications 1 à 10, **caractérisé par** une vanne d'arrêt (27) avec un comportement de commande constant.
